# FASCICULE DE BREVET EUROPEEN

(11) **EP 2 692 484 B1**
(45) Date de publication et mention de la délivrance du brevet: **20.05.2015**
(21) Numéro de dépôt: 13175796.5
(22) Date de dépôt: 09.07.2013
(51) Int. Cl.: B25B 27/00

(54) **Gabarit d'aide au positionnement d'au moins une pièce par rapport à un composant**
Hilfsschablone zum Positionieren mindestens eines Teils in Bezug auf eine Komponente
Jig to assist in positioning at least one part relative to a component

(30) Priorité: 01.08.2012 FR 1257459
(43) Date de publication de la demande: 05.02.2014
(73) Titulaire: PEUGEOT CITROËN AUTOMOBILES SA, 78140 Velizy-Villacoublay (FR)
(72) Inventeur: Mozucha, Jozef, 92001 Hlohovec (SK); Matusik, Martin, 92001 Hlohovec (SK)

(56) Documents cités:
- US-A1- 2006 143 891

## Description

L'invention concerne les gabarits qui sont destinés à aider à la fixation d'au moins une pièce par rapport à un composant. Un tel gabarit est connue du US-2006/0 143 891.

On entend ici par « gabarit » un dispositif qui est destiné à être temporairement couplé à un composant dans une position prédéfinie afin de permettre la fixation sur ce composant, ou sur un autre composant au voisinage du précédent, d'au moins une pièce dans un endroit prédéfini et une position prédéfinie.

Un tel gabarit peut, par exemple (et non limitativement), servir à fixer des conduites sur des organes/composants de groupe motopropulseur de véhicule, notamment de véhicule automobile. Ces organes/composants peuvent, par exemple, être ou faire partie du moteur, ou de sa ligne d'échappement. Les conduites à fixer peuvent servir à alimenter les organes en différents types de fluides liquides ou gazeux ou à évacuer les fluides desdits organes (carburant, air, huile ...), ou encore permettre des mesures par des capteurs, notamment de pression, de température, ou de teneur en gaz du type oxygène, par des dérivations sur des conduites plus importantes intégrant lesdits capteurs.

Le montage des différents organes du groupe motopropulseur nécessite de respecter un certain processus, avec un positionnement des différents composants les uns par rapport aux autres qui est très précis, l'environnement sous capot étant très contraint. II existe donc un risque que des pièces positionnées de façon pas suffisamment précise/ pas suffisamment reproductible les unes par rapport aux autres, sans remettre en question le fonctionnement du groupe dans son ensemble, puisse cependant le fragiliser mécaniquement, au moins à long terme. C'est le cas, par exemple, quand différentes conduites, très proches les unes des autres, risquent, par un positionnement relatif pas assez maîtrisé, d'entrer en contact, avec le risque de créer, dans les zones de contact/ de frottement, des lésions sur les parois des conduites conduisant à leur usure prématurée.

II est par ailleurs connu d'aider au montage et au positionnement relatif de pièces mécaniques d'un composant en ayant recours à différents types de gabarit, mais aucun n'a été considéré suffisamment adapté à la configuration des pièces, notamment, d'un groupe motopropulseur ni suffisamment aisé à manipuler par un opérateur.

L'invention a alors pour objet de proposer un gabarit d'aide au positionnement de conception améliorée. Elle a notamment pour objet la mise au point d'un tel gabarit, qui soit, notamment, plus aisé à positionner, plus ergonomique pour l'opérateur et qui assure le positionnement relatif entre deux éléments mécaniques de façon reproductible dans les marges de tolérance requises, et/ou qui soit de fabrication/conception qui reste simple.

L'invention a tout d'abord pour objet un gabarit selon la revendication 1.

Le gabarit selon l'invention est particulièrement facile à utiliser par un opérateur, puisque la zone de détrompage assure son positionnement correct, et que la zone aimantée permet de supporter au moins une partie du poids du gabarit, ce qui libère les mains de l'opérateur pour procéder à la fixation de la ou des pièces mécaniques à l'aide de ce gabarit.

Le gabarit comprend également de préférence une zone de préhension, notamment du type poignée. Cette poignée facilite la manipulation du gabarit, notamment son positionnement puis son retrait du composant.

La zone de détrompage du gabarit est une portion du profil du gabarit qui présente au moins partiellement la forme complémentaire de celle d'au moins un élément saillant de la surface du composant, du type raccord de conduite.

La zone de détrompage présente par exemple un profil avec au moins une, notamment deux, découpe(s) courbe(s) notamment partiellement circulaire(s).

Cette zone de détrompage peut également servir de zone de support du gabarit sur l'élément ou les éléments saillant(s) de la surface du composant.

La zone de maintien à distance du gabarit définit de préférence deux faces opposées, l'une disposée contre le composant, l'autre destinée à être en contact avec la pièce, et de formes complémentaires à ceux-ci dans leurs zones de contact. Ainsi, celle destinée à être en contact avec une pièce de type conduite peut présenter un profil en forme de goulotte, et celle destinée à être en contact avec le composant peut avoir un profil qui suit localement celui du composant.

Le gabarit selon l'invention peut par exemple être base d'une matrice de polymère ou de mélange de polymère(s) à laquelle est associé au moins un aimant, notamment en étant noyé dans ladite matrice ou en étant fixé à celle-ci, notamment par des moyens mécaniques ou de collage.

Selon un mode de réalisation, le gabarit selon l'invention aide à positionner une pièce sous forme d'un conduit par rapport à un composant appartenant au groupe motopropulseur d'un véhicule du type enveloppe métallique d'un moteur ou d'une portion de ligne d'échappement.

Selon un exemple, le gabarit présente : - une première partie destinée à être placée en contact avec le composant appartenant au groupe motopropulseur d'un véhicule du type enveloppe métallique d'un moteur ou d'une portion de ligne d'échappement et comportant la zone de détrompage et la zone aimantée, - une deuxième partie saillante par rapport à la première partie, notamment sensiblement perpendiculairement à celle-ci et délimitant la zone de préhension, - et une troisième partie prolongeant la première partie sous forme d'un appendice définissant la zone de maintien à distance.

L'invention a également pour objet un procédé de montage d'au moins un conduit sur un composant d'un groupe motopropulseur d'un véhicule, où l'on positionne le conduit par rapport audit composant ou par rapport à un autre composant dudit groupe motopropulseur avec le gabarit décrit précédemment, puis on fixe ledit conduit au composant sur lequel il doit être monté. On peut ensuite retirer le gabarit, avant ou après le montage d'autres pièces mécaniques.

D'autres caractéristiques et avantages de l'invention apparaîtront à la lecture de la description détaillée qui suit d'un mode de réalisation de l'invention, donné à titre d'exemple uniquement, en référence aux figures schématiques suivantes:
- Figure 1 : une représentation en perspective d'un exemple de gabarit selon l'invention ;
- Figure 2 : une représentation en perspective du gabarit de la figure 1 une fois positionné sur un composant d'un groupe motopropulseur.

Ces figures sont schématiques, et les différents composants représentés ne respectent pas forcément l'échelle afin d'en faciliter la lecture. Seuls des composants qui importent dans le cadre de l'invention sont en outre représentés. Les mêmes composants gardent les mêmes références d'une figure à l'autre.

L'exemple de gabarit détaillé ci-dessous est un gabarit destiné à aider au montage de conduites appartenant à un groupe motopropulseur d'un véhicule automobile, notamment à un moteur ou à sa ligne d'échappement (quand il s'agit d'un moteur thermique). Les termes d'orientation spatiale du type « inférieur » , « supérieur », « haut » ou « bas » sont utilisés par commodité en fonction de la représentation des figures, et ne reflètent pas nécessairement le positionnement des élément en question dans la réalité.

La figure 1 représente ce gabarit 1. C'est une pièce moulée en polymère, ici en ABS (acrylonitrile butadiène styrène) à l'aide d'une machine de prototypage en stéréo, de façon connue. Ce gabarit présente une première partie 2 destinée à être placée en contact avec le composant appartenant au groupe motopropulseur. Cette partie 2 comporte une face dite extérieure 22 et une face dite intérieure 21, la face intérieure étant celle destinée à être plaquée contre la surface du composant contre lequel le gabarit est à positionner. La face intérieure, non visible à la figure, peut donc prendre une certaine courbure / forme qui va être complémentaire de la forme du composant dans la zone où le gabarit doit être placé. Ici, le composant est une enveloppe sensiblement cylindrique, la face 21 présente donc une légère courbure concave complémentaire. L'épaisseur séparant les faces intérieure et extérieure est d'environ 5 à 20 mm. Cette première partie 2 comprend une zone de détrompage, constituée par la bordure en partie inférieure de celle-ci : elle définit des découpes a,b de forme partiellement circulaire, qui sont ici connectés par un méplat c. Ces « découpes » permettent (comme illustré à la figure 2) de positionner sans risque d'erreur le gabarit contre le composant. Cette première partie 2 comprend également un aimant (non représenté) qui est soit noyé dans le gabarit, soit solidarisé à celui-ci dans sa partie centrale, sur sa face intérieure 21 (dans ce dernier cas, la face intérieure 21 du gabarit est constituée par la matrice polymère, et, localement, par une face de l'aimant, la face 21 dans sa globalité suivant le profil du composant contre lequel elle sera plaquée).

Cette première partie 2 est prolongée en partie supérieure par une deuxième partie 3 délimitant une zone de préhension sous forme d'une poignée 31 sensiblement orientée perpendiculairement à la partie 2. Elle peut aussi, comme c'est le cas dans l'exemple représenté, comporter aussi une face 32 intérieure qui sera aussi plaquée contre le composant, comme la face 21 de la première partie 2, et qui suit donc le profil du composant en question dans la zone de contact prévue.

Cette première partie 2 est prolongée en partie inférieure par une troisième partie prolongeant 4 la première partie sous forme d'un appendice définissant la zone de maintien à distance. Cet appendice présente ainsi une face extérieure 41 présentant en creux la forme d'une goulotte et destinée à accueillir la pièce, en l'occurrence une conduite, à monter, et une face intérieure 42 destinée à être plaquée contre le composant comme la surface intérieure 21 de la partie 2. Comme la surface 21, la face 42 présente donc une forme complémentaire de celle du composant dans leur zone de contact, elle présente donc un profil avec des sillons, car, dans l'exemple visé, le composant présente ce type d'ondulations. L'épaisseur de la paroi de cet appendice entre face extérieure 42 et face intérieure 41 varie donc ici sur sa hauteur de façon très précise, car c'est cette épaisseur qui permet de garantir le positionnement nominal prévu entre la conduite et le composant avant de fixer la conduite, et qui assure ainsi le respect du positionnement définitif nominal entre les deux éléments après fixation de la conduite.

La figure 2 explicite l'utilisation du gabarit : le gabarit 1 est donc plaqué contre un composant 5 qui est une enveloppe métallique entourant une portion de ligne d'échappement en sortie du moteur (non visible) et d'où débouchent des raccords de conduit 6,7, qui raccordent la portion de ligne d'échappement à des conduites 8,9.

Le but est de monter une troisième conduite 10 sur le composant 5 via un raccord éloigné des précédents et non visible à la figure, sans risque de contact entre cette conduite 10 et l'une ou l'autre des conduites 8,9 ou 10. Dans cet exemple, la conduite 10 est une conduite destinée à une mesure de pression, et les conduites 8 et 9 servent respectivement de conduites pour la mesure de la température et de la teneur en oxygène des gaz circulant dans la portion de ligne d'échappement gainée par l'enveloppe 5. La conduite 11, également visible à la figure, est une conduite appartenant au système de réfrigération de la climatisation du véhicule. On voit donc que le voisinage immédiat de la conduite 10 à monter est très contraint, avec une pluralité d'autres conduites 8,9,11 qui sont très proches les unes des autres.

Les étapes de montage sont les suivantes : On vient positionner le gabarit 1 contre l'enveloppe 5 à l'aide de la poignée 31, les découpes a,b s'adaptant aux formes des raccords 6,7. Le montage s'effectuant dans l'espace tel que représenté à la figure, on voit que le gabarit est supporté via son profil a,b,c par les raccords 6,7 de la portion de ligne d'échappement entourée par l'enveloppe 5, et par son aimant contre la surface extérieure de l'enveloppe 5.

Ensuite, on vient positionner la conduite 10 de façon à ce qu'une portion de cette conduite vienne s'appuyer contre le gabarit, au niveau de la surface 41 qui définit une goulotte de forme et dimensionnement complémentaires à ladite conduite 10.

Puis on vient fixer de façon définitive la conduite 10 via un raccord (non représenté) sur la portion de ligne d'échappement, par exemple par vissage, le gabarit 1 garantissant que le vissage s'effectue avec une distance minimale entre cette conduite 10 et le composant 5 (et les raccords des conduites 8,9), et donc, de fait, avec une distance minimale garantie avec les autres conduites se trouvant à proximité immédiate de celle-ci, évitant ainsi tout risque de contact direct entre elles.

L'invention peut s'adapter à tout type de configuration de pièces à monter : on peut adapter la forme des surfaces 21, 32, 41 et 42. On peut ne pas prévoir une surface 32 de contact au niveau de la partie 3. On peut adapter la forme de la zone de détrompage a,b,c ou la localiser dans une autre zone du gabarit. On peut prévoir plusieurs aimants au lieu d'un seul. On peut, de façon plus générale, adapter forme et dimensionnement du gabarit pour tout type de montage de pièces mécaniques devant respecter un positionnement donné, soit entre la pièce à fixer et celle sur laquelle elle doit être fixée, soit entre la pièce et d'autres pièces dans son environnement.

## Revendications

1. Gabarit (1) d'aide au positionnement d'au moins une pièce (10) par rapport à un composant (5) au moins partiellement métallique, ledit gabarit comprenant : - une zone de détrompage (a,b,c) pour positionner le gabarit contre le composant dans la position voulue, - une zone de maintien à distance nominale (4) entre la pièce et le composant, - au moins une zone aimantée pour soutenir au moins en partie le gabarit en position contre le composant, **caractérisé en ce que** la zone de détrompage (a,b,c) est une portion du profil du gabarit qui présente au moins partiellement la forme complémentaire de celle d'au moins un élément saillant (6,7) de la surface du composant (5), du type raccord de conduite.

2. Gabarit (1) selon la revendication précédente, **caractérisé en ce qu'**il comprend également une zone de préhension (31), notamment du type poignée.

3. Gabarit (1) selon l'une des revendications précédentes, **caractérisé en ce que** Gabarit (1) selon la revendication précédente, **caractérisé en ce que** la zone de détrompage (a,b,c) présente un profil avec au moins une, notamment deux, découpe(s) courbe(s) notamment partiellement circulaire(s).

4. Gabarit (1) selon l'une des revendications précédentes, **caractérisé en ce que** la zone de détrompage (a,b,c) est également une zone de support du gabarit sur l'élément saillant (6,7) ou les éléments saillant(s) de la surface du composant (5).

5. Gabarit (1) selon l'une des revendications précédentes, **caractérisé en ce que** la zone de maintien à distance (4) définit deux faces opposées, l'une (42) disposée contre le composant (5), l'autre (41) destinée à être en contact avec la pièce (10), et de formes complémentaires à ceux-ci dans leurs zones de contact.

6. Gabarit (1) selon l'une des revendications précédentes, **caractérisé en ce qu'**il est à base d'une matrice de polymère ou de mélange de polymère(s) à laquelle est associé au moins un aimant, notamment en étant noyé dans ladite matrice ou en étant fixé à celle-ci par des moyens mécaniques ou de collage.

7. Utilisation du gabarit (1) selon l'une des revendications précédentes, **caractérisé en ce que** ledit gabarit aide à positionner une pièce (10) sous forme d'un conduit par rapport à un composant (5) appartenant au groupe motopropulseur d'un véhicule du type enveloppe métallique d'un moteur ou d'une portion de ligne d'échappement.

8. Gabarit (1) selon l'une des revendications 1 à 6, **caractérisé en ce que** le gabarit présente : - une première partie (2) destinée à être placée en contact avec le composant appartenant au groupe motopropulseur d'un véhicule du type enveloppe métallique d'un moteur ou d'une portion de ligne d'échappement et comportant la zone de détrompage (a,b,c) et la zone aimantée, - une deuxième partie (3) saillante par rapport à la première partie, notamment sensiblement perpendiculairement à celle-ci et délimitant la zone de préhension (31), - et une troisième partie (4) prolongeant la première partie sous forme d'un appendice définissant la zone de maintien à distance.

9. Procédé de montage d'au moins un conduit (10) sur un composant (5) d'un groupe motopropulseur d'un véhicule, **caractérisé en ce qu'**on positionne le conduit (10) par rapport audit composant ou par rapport à un autre composant dudit groupe motopropulseur avec le gabarit (1) selon l'une des revendications 1 à 6, puis on fixe ledit conduit (10) au composant (5) sur lequel il doit être monté.

## Patentansprüche

1. Schablone (1) als Positionierhilfe für zumindest ein Teil (10) im Verhältnis zu einer zumindest (5) teilweise metallischen Komponente, wobei die besagte Schablone folgendes umfasst: - einen Verwechslungsschutzbereich (a, b, c) zum Positionieren der Schablone in der gewünschten Position an der Komponente, - einen Bereich zur nominalen Abstandhaltung (4) zwischen dem Teil und der Komponente, - zumindest einen magnetischen Bereich, um die Schablone zumindest teilweise in der Position an der Komponente zu halten, **dadurch gekennzeichnet, dass** der Verwechslungsschutzbereich (a, b, c) ein Abschnitt des Profils der Schablone ist, der zumindest teilweise die ergänzende Form zu jener von zumindest einem überstehenden Element (6, 7) der Oberfläche der Komponente (5) in der Art eines Leitungsanschlusses aufweist.

2. Schablone (1) nach dem vorherigen Anspruch, **dadurch gekennzeichnet, dass** sie ebenfalls einen Greifbereich (31), vor allem in der Art eines Griffes umfasst.

3. Schablone (1) nach einem der vorherigen Ansprüche, **dadurch gekennzeichnet, dass** der Verwechslungsschutzbereich (a, b, c) ein Profil mit zumindest einem, vor allem zwei, vor allem teilweise kreisförmigen, Kurvenausschnitt(en) aufweist.

4. Schablone (1) nach einem der vorherigen Ansprüche, **dadurch gekennzeichnet, dass** der Verwechslungsschutzbereich (a, b, c) ebenfalls ein Haltebereich der Schablone auf dem überstehenden Element (6, 7) oder den überstehenden Element(en) der Oberfläche der Komponente (5) ist.

5. Schablone (1) nach einem der vorherigen Ansprüche, **dadurch gekennzeichnet, dass** der Bereich zur Abstandhaltung (4) zwei gegenüberliegende Flächen definiert, von denen eine (42) an der Komponente (5) angeordnet, und die andere (41) dazu bestimmt ist, in Kontakt mit dem Teil (10) zu stehen, und ergänzende Formen zu jenen in ihren Kontaktbereichen aufweist.

6. Schablone (1) nach einem der vorherigen Ansprüche, **dadurch gekennzeichnet, dass** sie auf einer Matrix aus einem Polymer oder einer Mischung aus Polymer(en) basiert, der zumindest ein Magnet zugeordnet wird, vor allem indem er in die besagte Matrix versenkt wird oder durch mechanische Mittel oder durch Verkleben darauf befestigt wird.

7. Verwendung der Schablone (1) nach einem der vorherigen Ansprüche, **dadurch gekennzeichnet, dass** die besagte Schablone dabei hilft, ein Teil (10) in Form einer Leitung im Verhältnis zu einer Komponente (5) zu positionieren, die dem Antriebsstrang eines Fahrzeugs in der Art einer Metallhülle eines Motors oder eines Abschnitts der Abgasleitung angehört.

8. Schablone (1) nach einem der Ansprüche 1 bis 6, **dadurch gekennzeichnet, dass** die Schablone folgendes aufweist: - einen ersten Abschnitt (2), der dazu bestimmt ist, in Kontakt mit der Komponente gebracht zu werden, die dem Antriebsstrang eines Fahrzeugs in der Art einer Metallhülle eines Motors oder eines Abschnitts der Abgasleitung angehört, und den Verwechslungsschutzbereich (a, b, c) und den magnetisierten Bereich umfasst, - einen zweiten Abschnitt (3), der im Verhältnis zum ersten Abschnitt, und vor allem senkrecht dazu, übersteht und den Greifbereich (31) eingrenzt, - und einen dritten Abschnitt (4), der den ersten Abschnitt in Form eines Anhangs verlängert, der den Bereich zur Abstandhaltung definiert.

9. Verfahren zur Montage zumindest einer Leitung (10) auf einer Komponente (5) eines Antriebsstrangs eines Fahrzeugs, **dadurch gekennzeichnet, dass** man die Leitung (10) im Verhältnis zur besagten Komponente oder im Verhältnis zu einer anderen Komponente des besagten Antriebsstrangs mit der Schablone nach den Ansprüchen 1 bis 6 positioniert, und die Leitung (10) danach auf der Komponente (5) befestigt, auf der sie montiert werden muss.

## Claims

1. Template (1) for assisting the positioning of at least one part (10) with respect to an at least partially metal component (5), said template comprising: - a positive-location region (a, b, c) for positioning the template against the component in the required position, - a region for maintaining a nominal distance (4) between the part and the component, - at least one magnetised region in order at least partly to support the template in position against the component, **characterised in that** the positive-location region (a, b, c) is a portion of the profile of the template that at least partially has a form complementary to that of at least one element (6, 7) projecting from the surface of the component (5), of the pipe coupling type.

2. Template (1) according to the preceding claim, **characterised in that** it also comprises a gripping region (31), in particular of the handle type.

3. Template (1) according to one of the preceding claims, **characterised in that** the positive-location region (a, b, c) has a profile with at least one, and in particular two, curved cutouts, in particular partially circular.

4. Template (1) according to one of the preceding claims, **characterised in that** the positive-location region (a, b, c) is also a region for supporting the template on the element or elements (6, 7) projecting from the surface of the component (5).

5. Template (1) according to one of the preceding claims, **characterised in that** the region (4) for maintaining at a distance defines two opposite faces, one (42) disposed against the component (5), the other (41) intended to be in contact with the part (10), and with forms complementary to these in their contact regions.

6. Template (1) according to one of the preceding claims, **characterised in that** it is based on a matrix made of polymer or a mixture of polymers with which at least one magnet is associated, in particular being embedded in said matrix or being fixed thereto by mechanical or adhesive-bonding means.

7. Use of the template (1) according to one of the preceding claims, **characterised in that** said template assists in positioning a part (10) in the form of a pipe with respect to a component (5) belonging to the propulsion unit of a vehicle of the type consisting of a metal casing of an engine or a portion of an exhaust pipe.

8. Template (1) according to one of claims 1 to 6, **characterised in that** the template has: - a first part (2) intended to be placed in contact with the component belonging to the propulsion unit of a vehicle of the type consisting of a metal casing of an engine or a portion of an exhaust pipe and comprising the positive-location region (a, b, c) and the magnetised region, - a second part (3) projecting with respect to the first part, in particular substantially perpendicular thereto and delimiting the gripping region (31), - and a third part (4) extending the first part in the form of an appendage defining the region for maintaining at a distance.

9. Method for mounting at least one pipe (10) on a component (5) of a propulsion unit of a vehicle, **characterised in that** the pipe (10) is positioned with respect to said component or with respect to another component of said propulsion unit with the template (1) according to one of claims 1 to 6, and then said pipe (10) is fixed to the component (5) on which it is to be mounted.
